# EUROPÄISCHE PATENTSCHRIFT

(11) **EP 3 633 116 B1**
(45) Veröffentlichungstag und Bekanntmachung des Hinweises auf die Patenterteilung: **24.02.2021**
(21) Anmeldenummer: 19186195.4
(22) Anmeldetag: 15.07.2019
(51) Int. Cl.: F24F 7/02, E04B 1/82, E04H 1/12, E04B 1/343

(54) **RAUMZELLE FUER EIN RAUM-IN RAUM-SYSTEM**
ROOM CELL FOR A ROOM IN ROOM SYSTEM
CELLULE PRÉFABRIQUÉE POUR UN SYSTÈME D'ESPACE DANS L'ESPACE

(30) Priorität: 02.10.2018 DE 202018105652 U
(43) Veröffentlichungstag der Anmeldung: 08.04.2020
(73) Patentinhaber: Sedus Systems GmbH, 59590 Geseke (DE)
(72) Erfinder: Ebel, Constantin, 59594 Soest (DE)
(74) Vertreter: Meinke, Jochen

(56) Entgegenhaltungen:
- WO-A1-2017/065612
- DE-U1-202012 003 817
- US-A1- 2016 017 653

## Beschreibung

Die Erfindung betrifft eine Raumzelle für ein Raum-in-Raum-System mit wenigstens einem Bodenelement, Wandelementen, Wandeckelementen und wenigstens einem Deckenelement, wobei benachbarte Wandelemente bzw. Wandeckelemente lösbar nach dem Nut-Feder-Prinzip miteinander verbunden sind und wobei zwischen den Wandelementen und den Wandeckelementen und dem wenigstens einen Deckenelement ein umlaufendes Deckenprofil aus mehreren, miteinander verbundenen Deckenprofilelementen angeordnet ist, welche eine nach unten offene Nut aufweisen, in welche die oberen Enden der Wandelemente eingreifen. Derartige Raumzellen für Raum-in-Raumsysteme sind dazu bestimmt, in größeren Räumen, z.B. in Büroräumen, auf Messeflächen oder in Fabrikhallen, kleinere abgetrennte Räume zu schaffen, die als Rückzugsort für ungestörtes Arbeiten, für Besprechungen oder dgl. dienen. Dazu weisen die Raumzellen in der Regel schalldämmende Wand- und Deckenelemente auf, wobei ein verschließbarer Zugang (Tür) vorgesehen ist.

Eine Raumzelle mit den Merkmalen des Oberbegriffs des Schutzanspruchs 1 ist aus DE 20 2012 003 817 U1 bekannt. Diese Raumzelle weist kassettenartige Paneele zur modulartig aus weitgehend gleichartigen Paneelen aufgebauten Ausbildung eines Bodenelementes, eines Wandelementes und eines Deckenelementes sowie Eckpaneele auf, wobei jedes Paneel beidseitig Deckflächen und dazwischen Füllmaterial z.B. aus Steinwolle aufweist. Zur Verbindung benachbarter Paneele miteinander nach dem Nut-Feder-Prinzip weist jedes Paneel an einem vertikalen Seitenrand eine Nut und am anderen vertikalen Seitenrand eine Feder auf, die zumindest an den Stirnflächen aus Stahlblech bestehen. Zur Verbindung der Wandelemente mit den Deckenelementen ist ein Deckenrandprofil vorgesehen, das eine nach unten offene Nut aufweist, mit der es auf ein Wandelement aufgesteckt wird und dieses beidseitig übergreift. Zur Verbindung mit dem Boden sind ähnlich gestaltete Sockelleisten vorgesehen. Zur Bildung eines Eingangs und zur Beleuchtung sind Sonderpaneele, nämlich Tür- und Glaspaneele vorgesehen. Ferner sind neben Eckprofilen auch T-förmige Profile vorgesehen, die den Anbau von außenseitigen Trennwänden oder dgl. ermöglichen.

Eine Raumzelle mit den Merkmalen des Oberbegriffs des Schutzanspruchs 1 ist auch aus US 2016/017653 A1 bekannt.

Ferner sind Raumzellen bekannt (https://officebricks.de), die aus einzelnen bausteinartigen, schalldämmenden Wandmodulen, Boden-, Decken-, Tür- und Glaselementen in variabler Größe gebildet werden. Zur Bildung der Wände der Raumzelle werden die einzelnen Wandmodule bausteinartig neben- und übereinander gestapelt, was einen sehr einfachen Auf- und Abbau ermöglicht.

Aufgabe der Erfindung ist, eine stabile Raumzelle mit variablem Aufbau zu schaffen, die universell einsetzbar ist und dabei mit möglichst wenig unterschiedlichen Bauteilen auskommt.

Diese Aufgabe wird erfindungsgemäß dadurch gelöst, dass die Wandelemente mit oberseitigen Federabschnitten in die Nut der Deckenprofilelemente eingreifen und dass die Nut der Deckenprofilelemente beidseitig Einbuchtungen für in die Nut hineinragende Gummiprofile zur Halterung einer Glasscheibe oder einer Türzarge aufweist, wobei das jeweilige Deckenprofilelement und das wenigstens eine Deckenelement zur formschlüssigen Verbindung zueinander komplementäre Bereiche aufweisen.

Durch diese Gestaltung der Wandelemente und der Deckenprofilelemente ist es möglich, ohne zusätzliche Bauelemente sowohl die Wandelemente stabil miteinander und mit den Deckenprofilelementen zu verbinden als auch eine Türzarge und Glasscheiben ohne zusätzliche Verbindungselemente stabil in die Raumzelle einzubinden, da die Nut der Deckenprofilelemente sowohl zur Aufnahme der oberseitigen Federabschnitte der Wandelemente als auch der Türzarge und wenigstens einer Glasscheine geeignet ist. Dabei bilden die miteinander verbundenen Deckenprofileelemente einen geschlossenen Ringanker, der eine hohe Stabilität der Raumzelle gewährleistet. Außerdem sind auch die Deckenelemente formschlüssig an den Deckenprofilelementen gehalten, wobei in der Regel zusätzlich noch eine Sicherung mittels Verschraubungen oder dgl. vorgesehen ist. Es können Wandelemente unterschiedlicher Breite bereitgestellt werden, was es auf einfache Weise ermöglicht, Raumzellen unterschiedlicher Größe zu schaffen (z.B. als Telefonzelle, kleiner Arbeitsraum, Besprechungsraum).

In bevorzugter Ausgestaltung ist vorgesehen, dass zwischen den Deckenprofilelementen bogenförmige Deckenprofileckelemente angeordnet sind. Die Wandeckelemente sind dann ebenfalls an der Außenseite querschnittlich bogenförmig, so dass die Raumzelle außen abgerundete Ecken aufweist, was Verletzungsgefahren vermeidet, ein optisch ansprechendes Erscheinungsbild liefert und die Ringankerfunktion der Deckenprofilelemente und der Deckenprofileckelemente begünstigt. Die Innengeometrie der Ecken ist vorzugsweise eckig, um an den Wandinnenflächen bündig Schalldämmelemente anbringen zu können.

Ganz besonders bevorzugt ist vorgesehen, dass die Deckenprofilelemente und/ oder die Deckenprofileckelemente an ihrer Außenseite eine seitliche Aufnahmenut aufweisen, in welche ein Beleuchtungsband, insbesondere ein LED-Streifenband, eingelegt ist. Dieses Beleuchtungsband ist dann allseitig sichtbar und wenn es zweckmäßigerweise (automatisch) aktiviert wird, wenn die Raumzelle belegt ist, ist es für Personen im Umkreis, aber außerhalb der Raumzelle unabhängig von ihrem Aufenthaltsort zu erkennen. Die Aufnahmenut weist dabei vorzugsweise einen Hinterschnittbereich auf, in dem das Beleuchtungsband aufgenommen ist, so dass es nicht sichtbar ist und nur in aktiviertem Zustand Licht nach außen abstrahlt. Vorzugsweise werden Side-View-LEDs eingesetzt, so dass eine vollständige umlaufende Ausleuchtung ohne zusätzliche Maßnahmen, wie Streuscheiben oder dgl., möglich ist.

Ferner ist vorgesehen, dass die Wandelemente und die Wandeckelemente an ihrer Unterseite nach innen wenigsten einstufig gefalzt sind und bereichsweise auf dem wenigstens einen Bodenelement aufliegen und das wenigstens eine Bodenelement außenseitig überlappen. Dies macht es möglich, auf zusätzliche Sockelleisten zu verzichten. In der Regel wird aber zusätzlich noch eine Sicherung mittels Verschraubungen oder dgl. zwischen den Elementen vorgesehen.

Dabei ist besonders vorteilhaft vorgesehen, dass die Wandelemente und die Wandeckelemente an ihrer Unterseite nach innen zweistufig gefalzt sind, wobei der obere waagerechte Falzbereich als Randaufnahme für einen Bodenbelag ausgebildet ist. Der Bodenbelag, z.B. Teppichfliesen, kann dann einfach randseitig durch Einschieben in die Randaufnahme verlegt werden, ohne dass Fußleisten benötigt werden.

Besonders bevorzugt ist vorgesehen, dass das wenigstens eine Bodenelement, das wenigstens eine Deckenelement, die Wandelemente und die Wandeckelemente aus Sandwichelementen mit wenigstens zwei Deckschichten und wenigstens einer zwischen den Deckschichten angeordneten Mittellage in Form eines periodisch wiederkehrenden, zweifach gekrümmten Schalentragwerks bestehen. Solche Sandwichelemente sind aus EP 1 758 733 B1 bekannt und weisen bei geringem spezifischen Gewicht eine hohe Tragfähigkeit auf. Außerdem ist es grundsätzlich möglich, im Inneren der Sandwichelemente verdeckt Leitungen oder Kabel zu verlegen.

Um die Raumzelle möglichst schalldämmend auszubilden, ist vorgesehen, dass an den Innenseiten der Wandelemente über Abstandhalter lösbar Schalldämmelemente befestigt sind.

Dabei ist besonders vorteilhaft, wenn die Schalldämmelemente unter Ausbildung eines Belüftungsspaltes beabstandet vom wenigstens einen Bodenelement angeordnet sind, wobei im wenigstens einen Deckenelement Zuluftöffnungen vorgesehen sind, die mit den Hohlräumen zwischen den Schalldämmelementen und den Wandelementen in Fluidverbindung stehen. Diese Ausgestaltung ermöglicht ein einfaches Belüftungskonzept, das nahezu unsichtbar ist.

Dabei ist bevorzugt vorgesehen, dass im Zentrum des wenigstens einen Deckenelementes wenigstens eine Abluftöffnung mit wenigstens einem mit dem Innenraum der Raumzelle in Fluidverbindung stehender Sauglüfter vorgesehen ist.

Zweckmäßig ist es dabei, dass die wenigstens eine Abluftöffnung im wenigstens einen Deckenelement durch eine abgehängte Deckenplatte, insbesondere ein Beleuchtungselement, verdeckt ist.

In an sich bekannter Weise ist an wenigstens einer Seite eine Eingangsöffnung vorgesehen ist, durch die die Raumzelle zugänglich ist.

Dabei ist vorzugsweise in der Eingangsöffnung eine Türzarge mit Tür vorgesehen, die oberseitig in der Nut des zugeordneten Deckenprofilelementes stabil gehalten ist.

Weiterhin ist bevorzugt angrenzend an wenigstens ein Wandelement und/oder wenigstens ein Wandeckelement und/oder die Türzarge eine Glasscheibe vorgesehen.

Dabei ist vorgesehen, dass im Bereich der Türzarge und ggf. der Glasscheibe am wenigstens einen Bodenelement ein Bodenprofil befestigt ist, welches die Außenseite des Bodenelementes überlappt und oberseitig eine Aufnahmenut für die Türzarge und/oder Glasscheibe und innenseitig eine Ausnehmung zur Randaufnahme des Bodenbelages aufweist. Die Türzarge und ggf. die Glasscheibe sind dann auch an der Unterseite sicher im Bodenprofil aufgenommen, welches zusätzlich den Rand eins Bodenbelags aufnimmt.

Schließlich ist ein am Bodenprofil lösbar befestigbares, die Profiloberseite abdeckendes Türeingangsprofil mit rutschhemmender Kontur vorgesehen, das vorzugsweise an das Bodenprofil angeclipst werden kann.

Die Erfindung ist nachstehend anhand der Zeichnungen beispielhaft näher erläutert. Diese zeigen in
- Fig. 1: eine perspektivische Darstellung einer Raumzelle,
- Fig. 2: eine perspektivische Explosionsdarstellung der Raumzelle,
- Fig. 3: einen Schnitt durch die Raumzelle im Bereich einer Glasscheibe,
- Fig. 4: einen Schnitt durch einen oberen Eckbereich der Raumzelle im Bereich einer Türzarge,
- Fig. 5: einen Schnitt durch einen oberen Eckbereich der Raumzelle,
- Fig. 6: einen Schnitt durch einen unteren Eckbereich der Raumzelle,
- Fig. 7: einen Schnitt durch einen unteren Eckbereich der Raumzelle im Bereich eines Türeingangs,
- Fig. 8: ein Detail der Fig. 7,
- Fig. 9: eine schematische Darstellung des Innenraumes der Raumzelle mit Luftströmung,
- Fig. 10: einen Schnitt durch ein Deckenprofilelement,
- Fig. 11: einen Schnitt durch ein Bodenprofil und in
- Fig. 12: einen Schnitt durch ein Türeingangsprofil,
- Fig. 13: eine perspektivische Darstellung eines oberen Eckbereiches während der Montage,
- Fig. 14: den montierten oberen Eckbereich nach Fig. 13,
- Fig. 15: ein zweiteiliges Deckenprofileckelement in Explosionsdarstellung,
- Fig. 16: das montierte Deckenprofileckelement nach Fig. 15 perspektivisch,
- Fig. 17: das Deckenprofileckelement perspektivisch von unten und in
- Fig. 18: eine Draufsicht auf das Deckenprofileckelement.

Eine Raumzelle für ein Raum-in-Raum-System ist allgemein mit 1 bezeichnet. Diese Raumzelle 1 weist unterseitig einen Boden auf, der beim Ausführungsbeispiel aus drei Bodenelementen 2 gebildet ist. Diese Bodenelemente 2 sind über nicht näher dargestellte Nut-Feder-Verbindungen ineinander gesteckt und durch geeignete Befestigungsmittel lösbar aneinander befestigt.

Die Seitenwände der Raumzelle 1 sind beim Ausführungsbeispiel von Wandelementen 3, bogenförmigen Wandeckelementen 4, einer Türzarge 5 mit darin schwenkbar aufgenommener Tür 6 sowie zwei Glasscheiben 7 gebildet, wobei jeweils wenigstens eine Glasscheibe 7 an einer Seite der Türzarge 5 angeordnet ist. Die Decke der Raumzelle 1 ist beim Ausführungsbeispiel von drei Deckenelementen 8 gebildet. Diese Deckenelemente 8 sind über nicht näher dargestellte Nut-Feder-Verbindungen ineinander gesteckt. Auch die Wandelemente 3 und die Wandeckelemente 4 sind seitlich mit nicht mehr dargestellten Nut-Feder-Verbindungen ausgebildet, so dass benachbarte Wandelemente 3 bzw. Wandeckelemente 4 seitlich ineinander gesteckt werden können.

Die Bodenelemente 2, die Wandelemente 3, die Wandeckelemente 4 und die Deckenelemente 8 sind bevorzugt aus Sandwichelementen gebildet, wie diese in EP 1 758 733 B1 beschrieben sind.

Zur Verbindung der Wandelemente 3 und der Wandeckelemente 4 mit den Deckenelementen 8 ist ein allgemein mit 9 bezeichnetes umlaufendes Deckenprofil vorgesehen, dass aus vier Deckenprofilelementen 10 gebildet ist, welche jeweils über insgesamt vier bogenförmige Deckenprofileckelemente 11 miteinander verbunden sind. Jedes Deckenprofilelement 9 weist eine nach unten offene Nut 12 auf, in welche oberseitige Federabschnitte 13 der Wandelemente 3 eingreifen. Die Nut 12 der Deckenprofilelemente 10 weist beidseitig Einbuchtungen 14, 15 für in die Nut 12 hineinragende Gummiprofile 16 ,17 zur Halterung der Glasscheibe 7 oder der Türzarge 5 auf. Um eine formschlüssige Verbindung zwischen dem jeweiligen Deckenprofilelement 10 und dem jeweiligen Deckenelement 8 zu erreichen, weisen das jeweilige Deckenprofilelement 10 und das jeweilige Deckenelement 8 zueinander komplementäre Bereiche auf. Dazu ist beim Ausführungsbeispiel vorgesehen, dass das jeweilige Deckenprofilelement 10 oberseitig eine Ausbuchtung 18 und das jeweilige Deckenelement 8 am Rand unterseitig eine komplementäre Einbuchtung 19 aufweist.

Ferner weisen bevorzugt die Deckenprofilelemente 10 und die Deckenprofileckelemente 11 an ihrer Außenseite eine seitliche Aufnahmenut 20 auf, in welche ein Beleuchtungsband, insbesondere ein LED-Streifenband, eingelegt ist. Das ringförmige Deckenprofil 9 ist dann vollständig von einem Beleuchtungsband umgeben, das bei Aktivierung außerhalb der Raumzelle 1 aus allen Richtungen wahrnehmbar ist.

Zur Verbindung der Wandelemente 3 und der Wandeckelemente 4 mit den Bodenelementen 2 sind die Wandelemente 3 und die Wandeckelemente 4 an ihrer Unterseite nach innen wenigstens einstufig, beim Ausführungsbeispiel zweistufig gefalzt, wobei sie mit einem ersten waagerechten Falzbereich 21 auf den Bodenelementen 2 aufliegen und ansonsten mit einem unteren Außenrandbereich 22 das jeweilige Bodenelement 2 außenseitig überlappen, so dass die Bodenelemente 2 von außen nicht sichtbar sind. Ein zweiter innerer, oberer waagerechter Falzbereich 23 ist als Randaufnahme für einen Bodenbelag 24, zum Beispiel Teppichfliesen, ausgebildet.

Wenn anstelle eines Wandelementes 3 eine Türzarge 5 oder eine Glasscheibe 7 eingebaut wird, werden in die Einbuchtungen 14, 15 des betreffenden Deckenprofilelementes 10 Gummiprofile 16, 17 eingesetzt, die in die Nut 12 hineinragen und in welche die Türzarge 5 bzw. die Glasscheibe 7 klemmend eingesetzt werden können. Um die Türzarge 5 bzw. die Glasscheibe 7 auch im Bodenbereich sicher zu halten, ist ein Bodenprofil 25 vorgesehen, welches am zugeordneten Bodenelement 2 befestigt wird. Dieses Bodenprofil 25 weist einen Überlappungsbereich 26 auf, mit welchem das Bodenprofil 25 die Außenseite des Bodenelementes 2 überlappt. Oberseitig weist das Bodenprofil 25 eine Aufnahmenut 27 auf, wobei die Aufnahmenut 27 vergleichbar zu den Deckenprofilelementen 10 beidseitig Einbuchtungen 28, 29 zur Aufnahme von in die Aufnahmenut 27 hineinragenden Gummiprofilen zur Halterung der Türzarge 5 oder Glasscheibe 7 aufweist. Innenseitig weist das Bodenprofil 25 eine Ausnehmung zur Randaufnahme des Bodenbelags 24 auf, die von einem verkürzten vertikalen Schenkel 30 gebildet ist. Die so gebildete Ausnehmung ist in Fig. 7 mit 31 bezeichnet.

Ferner ist ein Türeingangsprofil 32 vorgesehen, das lösbar am Bodenprofil 25 befestigbar ist und dazu dient, das Bodenprofil 25 im Bereich einer Türzarge 5 nach oben abzudecken. An der Oberseite ist das Türeingangsprofil 32 mit einer rutschhemmenden Kontur 33 versehen und unterseitig weist es Raststege 34 auf, die es ermöglichen, das Türeingangsprofil auf das Bodenprofil 25 aufzuclipsen.

An den Innenseiten der Wandelemente 3 sind über nicht dargestellte Abstandhalter lösbar plattenförmige Schalldämmelemente 35 befestigt. Dabei sind die Schalldämmelemente unter Ausbildung eines Belüftungsspaltes 36 beabstandet von den Bodenelementen 2 angeordnet. Dadurch sind zwischen den Wandelementen 3 und den Schalldämmelementen 35 Hohlräume 37 ausgebildet, die einerseits im Bodenbereich über die Belüftungsspalte 36 zugänglich sind und andererseits durch Zuluftöffnungen 38 in den Deckenelementen 8. Vorzugsweise im Zentrum der Raumzelle 1 ist in einem Deckenelement 8 wenigstens eine Abluftöffnung 39 vorgesehen, wobei beim Ausführungsbeispiel vier Abluftöffnungen 39 vorgesehen sind. Im Bereich jeder Abluftöffnung 39 ist jeweils ein Sauglüfter 40 angeordnet, der mit dem Innenraum der Raumzelle 1 in Fluidverbindung steht. Die vier Sauglüfter 40 können in einem gemeinsamen Montagerahmen 41 aufgenommen sein, der an der Unterseite des zugeordneten Deckenelementes 8 befestigt ist. Von innen sind die Abluftöffnungen 39 bzw. die Sauglüfter 40 verdeckt und zwar durch eine abgehängte Deckenplatte, die bevorzugt als plattenförmiges Beleuchtungselement 42 ausgebildet ist. Sind die Sauglüfter 40 eingeschaltet, ergibt sich somit eine Luftströmung, die durch Pfeile 43 in Fig. 9 angedeutet ist. Die Belüftungselemente sind somit nicht wahrnehmbar, die Hohlräume 37 können zusätzlich auch zur Aufnahme von Leitungen oder dergleichen verwendet werden.

Zur Montage der Raumzelle 1 wird zunächst der Boden erstellt, je nach Größe der Raumzelle 1 aus einem oder mehreren Bodenelementen 2, die entsprechend miteinander verbunden werden. Unterseitig sind zumindest in den Eckbereichen der Raumzelle 1 vorzugsweise höhenveränderbar einstellbare Fußelemente 44 vorgesehen, um die Bodenelemente horizontal ausrichten zu können Die miteinander verbunden Bodenelemente 2 werden zur nachfolgenden Montage der Wandelemente 3 und Wandeckelemente 4 so weit angehoben werden, dass Sicherungsschrauben 45 von unten durch das jeweilige Bodenelement 2 in den unteren Rand des Wandelementes 3 oder des Wandeckelementes 4 eingeschraubt werden können. Zum Anheben wird eine Hubvorrichtung eingesetzt, die hydraulisch, pneumatisch, manuell und/oder elektrisch ausgebildet sein kann. Diese Hubvorrichtung kann auch zum nachträglichen Versetzen der montierten Raumzelle an einen anderen Ort verwendet werden. Nach der Montage der Wandelemente 3 und der Wandeckelemente 4 wird dort, wo die Türzarge 5 und die Glasscheiben 7 montiert werden sollen, am zugeordneten Bodenelement 2 ein Bodenprofil 25 angeordnet und vorzugsweise mittels Schrauben befestigt. In das Bodenprofil 25 wird die Türzarge 5 eingesetzt und anschließend wird das Deckenprofil 9 von oben auf die Wandelemente 3, die Wandeckelemente 4 und die Türzarge 5 aufgesetzt. Danach werden die Deckenelemente 8 formschlüssig auf das Deckenprofil 9 aufgesetzt und nachfolgend mittels Sicherungsschrauben 46 gesichert, die durch Bohrungen in den Deckenprofilelementen 10 hindurch bis in die Wandelemente 3 eindringen. Das ringförmig geschlossene Deckenprofil bildet einen geschlossenen Ringanker, wodurch die Raumzelle 1 sehr stabil ist.

Anschließend können die Glasscheiben 7 montiert werden, wobei die Höhe der Glasscheiben 7 geringer ist als der Abstand zwischen der Unterkante der Aufnahmenut 27 des Bodenprofils 25 und der Oberkante der Nut 12 des Deckenprofilelementes 10. Dadurch können die Glasscheiben 7 erst im Nachhinein eingebaut werden. Vorzugsweise im mittleren Bodenelement 2 ist eine Revisionsöfnung zur Zuführung von Strom- und/oder Kommunikationsleitungen vorgesehen, die mit einer Abdeckung 47 verschlossen ist.

In den Figuren 13 bis 18 ist eine bevorzugte Ausgestaltung des Deckenprofileckelementes 11 dargestellt, das zweiteilig ausgebildet ist, nämlich ein bogenförmiges Unterteil 48 und ein bogenförmiges Oberteil 49 aufweist, welche mittels Verbindungsschrauben 50 miteinander verbindbar sind. Dazu weist das Unterteil 48 zwei Zapfen 51 mit Gewindebohrungen und das Oberteil 49 zwei mit den Zapfen 51 in Montagelage fluchtende Laschen 52 mit Bohrungen für die Verbindungsschrauben 50 auf. Das Unterteil 48 und das Oberteil 49 können z.B. als Druckgußteile ausgebildet sein.

Das Unterteil 48 weist eine eckige Innenkontur 53 auf in Anpassung an die entsprechend gestaltete eckige Innenkontur der Wandeckelemente 4. An beiden Enden weist das Unterteil 48 jeweils einen Steg 54 mit Bohrung 55 auf. Der jeweilige Steg 54 wird bei der Montage (Fig. 13 und 14) von den Enden der zugeordneten Deckenprofilelementen 10 übergriffen und mittels Verbindungsschrauben 56 an diesen befestigt.

Die seitliche Aufnahmenut 20 wird sowohl vom Unterteil 48 als auch vom Oberteil 49 gebildet, wobei im Oberteil 49 ein Hinterschnitt 57 ausgebildet ist. Dieser Hinterschnitt 57 ermöglicht eine klebstofflose Montage eines LED-Streifenbandes 63, das in Fig. 18 angedeutet ist. Das LED-Streifenband 63 bleibt aufgrund des Hinterschnittes 57 in der Aufnahmenut 20 hängen.

Angrenzend an die Zapfen 51 bzw. Laschen 52 weist das Unterteil 48 jeweils einen Zapfen 58 auf, der in Verbindung mit den Zapfen 51 bzw. Laschen 52 als Zugsicherung für ein mit dem LED-Streifenband 63 verbundenes Anschlusskabel 62 dient. An der Unterseite des Unterteils 48 sind zwei Vorsteckbolzen 59 vorgesehen, die der Vormontage des Deckenprofileckelementes am zugeordneten Wandeckelement 4 dienen.

Im Unterteil 48 sind im Bereich der Aufnahmenut 20 symmetrisch zwei Öffnungsfenster 60 mit angrenzenden Distanzbolzen 61 vorgesehen, um eine Quetschung des LED-Streifenbandes 63 zu vermeiden. In Fig. 18 ist dargestellt, wie ein LED-Streifenband 62 mit seinem Anschlusskabel 63 in das Unterteil 48 eingelegt wird. Dabei ist das Anschlusskabel 62 zwecks Zugentlastung zwischen den Zapfen 58 und den Zapfen 51 bzw. die Lasche 52 klemmend eingelegt, das LED-Streifenband 62 ist von innen durch das Öffnungsfenster 60 in die Aufnahmenut 20 geführt. In gleicher Weise wird in die andere Hälfte des Unterteils 48 ein LED-Streifenband 62 eingelegt, was nicht dargestellt ist.

Natürlich ist die Erfindung nicht auf die dargestellten Ausführungsbeispiele beschränkt. Weitere Ausgestaltungen sind möglich, ohne den Grundgedanken zu verlassen. Die Raumzelle 1 kann auf einfache Weise in unterschiedlicher Größe erstellt werden, in dem mehr oder weniger Wandelemente 3 oder unterschiedlich breite Wandelemente 3 verwendet werden. Außerdem ist es durch Verwendung anders ausgebildeter Deckenprofileckelemente möglich, an die Raumzelle 1 außenseitig zusätzliche Wandelemente oder auch weitere Raumzelle(n) 1 anzubauen. Das betreffende Deckenprofileckelement ist dann querschnittlich z. B. T-förmig oder sternförmig. Je nach Verwendungszweck der Raumzelle 1 kann auch ein offener Eingang ohne Tür vorgesehen sein, es kann auch - abgesehen von den Wandeckelementen 4 - wenigstens eine Seitenwand nur mit Glasscheiben 7 ausgefüllt sein. Auf der Oberseite der Raumzelle 1 kann auch eine Haube oder Abdeckung angebracht oder aufgelegt werden, die mit einem schalldämmenden Material ausrüstet ist, wobei in dieser eine labyrinthartige Luftführung integriert ist, die mit den Zuluftöffnungen 38 und/oder den Abluftöffnungen 39 verbunden ist. Dadurch wird die Schalldämmung noch verbessert.

### Bezugszeichenliste:

- 1: Raumzelle
- 2: Bodenelemente
- 3: Wandelemente
- 4: Wandeckelemente
- 5: Türzarge
- 6: Tür
- 7: Glasscheibe
- 8: Deckenelemente
- 9: Deckenprofil
- 10: Deckenprofilelemente
- 11: Deckenprofileckelemente
- 12: Nut
- 13: oberseitige Federabschnitte
- 14,15: Einbuchtung
- 16,17: Gummiprofil
- 18: Ausbuchtung
- 19: Einbuchtung
- 20: seitliche Aufnahmenut
- 21: erster Falzbereich
- 22: unterer Außenrandbereich
- 23: zweiter Falzbereich
- 24: Bodenbelag
- 25: Bodenprofil
- 26: Überlappungsbereich
- 27: Aufnahmenut
- 28,29: Einbuchtung
- 30: Schenkel
- 31: Ausnehmung
- 32: Türeingangsprofil
- 33: rutschhemmende Kontur
- 34: Raststege
- 35: Schalldämmelemente
- 36: Belüftungsspalt
- 37: Hohlraum
- 38: Zuluftöffnungen
- 39: Abluftöffnungen
- 40: Sauglüfter
- 41: Montagerahmen
- 42: Beleuchtungselement
- 43: Pfeile Luftströmung
- 44: Fußelemente
- 45,46: Sicherungsschraube
- 47: Abdeckung
- 48: Unterteil
- 49: Oberteil
- 50: Verbindungsschrauben
- 51: Zapfen
- 52: Laschen
- 53: Innenkontur
- 54: Steg
- 55: Bohrung
- 56: Verbindungsschrauben
- 57: Hinterschnitt
- 58: Zapfen
- 59: Vorsteckbolzen
- 60: Öffnungsfenster
- 61: Distanzbolzen
- 62: Anschlusskabel
- 63: LED-Streifenband

## Patentansprüche

1. Raumzelle für ein Raum-in-Raum-System mit wenigstens einem Bodenelement (2), Wandelementen (3), Wandeckelementen (4) und wenigstens einem Deckenelement (8), wobei benachbarte Wandelemente (3) bzw. Wandeckelemente (4) lösbar nach dem Nut-Feder-Prinzip miteinander verbunden sind und wobei zwischen den Wandelementen (3) und den Wandeckelementen (4) und dem wenigstens einen Deckenelement (8) ein umlaufendes Deckenprofil (9) aus mehreren, miteinander verbundenen Deckenprofilelementen (10) angeordnet ist, welche eine nach unten offene Nut (12) aufweisen, in welche die oberen Enden der Wandelemente (3) eingreifen,
**dadurch gekennzeichnet,**
**dass** die Wandelemente (3) mit oberseitigen Federabschnitten (13) in die Nut (12) der Deckenprofilelemente (10) eingreifen und dass die Nut (12) der Deckenprofilelemente (10) beidseitig Einbuchtungen (14, 15) für in die Nut (12) hineinragende Gummiprofile (16, 17) zur Halterung einer Glasscheibe (7) oder einer Türzarge (5) aufweist, wobei das jeweilige Deckenprofilelement (10) und das wenigstens eine Deckenelement (8) zur formschlüssigen Verbindung zueinander komplementäre Bereiche (18, 19) aufweisen.

2. Raumzelle nach Anspruch 1,
**dadurch gekennzeichnet,**
**dass** zwischen den Deckenprofilelementen (10) bogenförmige Deckenprofileckelemente (11) angeordnet sind.

3. Raumzelle nach Anspruch 2,
**dadurch gekennzeichnet,**
**dass** die Deckenprofilelemente (10) und/oder die Deckenprofileckelemente (11) an ihrer Außenseite eine seitliche Aufnahmenut (20) aufweisen, in welche ein Beleuchtungsband, insbesondere ein LED-Streifenband, eingelegt ist.

4. Raumzelle nach einem oder mehreren der Ansprüche 1 bis 3,
**dadurch gekennzeichnet,**
**dass** die Wandelemente (3) und die Wandeckelemente (4) an ihrer Unterseite nach innen wenigsten einstufig gefalzt sind und bereichsweise auf dem wenigstens einen Bodenelement (2) aufliegen und das wenigstens eine Bodenelement (2) außenseitig überlappen.

5. Raumzelle nach Anspruch 4,
**dadurch gekennzeichnet,**
**dass** die Wandelemente (3) und die Wandeckelemente (4) an ihrer Unterseite nach innen zweistufig gefalzt sind, wobei der obere waagerechte Falzbereich (23) als Randaufnahme für einen Bodenbelag (24) ausgebildet ist.

6. Raumzelle nach einem oder mehreren der Ansprüche 1 bis 5,
**dadurch gekennzeichnet,**
**dass** das wenigstens eine Bodenelement (2), das wenigstens eine Deckenelement (8), die Wandelemente (3) und die Wandeckelemente (4) aus Sandwichelementen mit wenigstens zwei Deckschichten und wenigstens einer zwischen den Deckschichten angeordneten Mittellage in Form eines periodisch wiederkehrenden, zweifach gekrümmten Schalentragwerks bestehen.

7. Raumzelle nach einem oder mehreren der Ansprüche 1 bis 6,
**dadurch gekennzeichnet,**
**dass** an den Innenseiten der Wandelemente (3) über Abstandhalter lösbar Schalldämmelemente (35) befestigt sind.

8. Raumzelle nach Anspruch 7,
**dadurch gekennzeichnet,**
**dass** die Schalldämmelemente (35) unter Ausbildung eines Belüftungsspaltes (36) beabstandet vom wenigstens einen Bodenelement (2) angeordnet sind, wobei im wenigstens einen Deckenelement (8) Zuluftöffnungen (38) vorgesehen sind, die mit den Hohlräumen (37) zwischen den Schalldämmelementen (35) und den Wandelementen (3) in Fluidverbindung stehen.

9. Raumzelle nach Anspruch 8,
**dadurch gekennzeichnet,**
**dass** im Zentrum des wenigstens einen Deckenelementes (8) wenigstens eine Abluftöffnung (39) mit wenigstens einem mit dem Innenraum der Raumzelle in Fluidverbindung stehender Sauglüfter (40) vorgesehen ist.

10. Raumzelle nach Anspruch 9,
**dadurch gekennzeichnet,**
**dass** die wenigstens eine Abluftöffnung (39) im wenigstens einen Deckenelement (8) durch eine abgehängte Deckenplatte, insbesondere ein Beleuchtungselement (42), verdeckt ist.

11. Raumzelle nach einem oder mehreren der Ansprüche 1 bis 10,
**dadurch gekennzeichnet,**
**dass** an wenigstens einer Seite eine Eingangsöffnung vorgesehen ist.

12. Raumzelle nach Anspruch 11,
**dadurch gekennzeichnet,**
**dass** in der Eingangsöffnung eine Türzarge (5) mit Tür (6) vorgesehen ist.

13. Raumzelle nach Anspruch 11 oder 12,
**dadurch gekennzeichnet,**
**dass** angrenzend an wenigstens ein Wandelement (3) und/oder wenigstens ein Wandeckelement (4) und/oder die Türzarge (5) eine Glasscheibe (7) vorgesehen ist.

14. Raumzelle nach Anspruch 11, 12 oder 13,
**dadurch gekennzeichnet,**
**dass** im Bereich der Türzarge (5) und ggf. der Glasscheibe (7) am wenigstens einen Bodenelement (2) ein Bodenprofil (25) befestigt ist, welches die Außenseite des Bodenelementes (2) überlappt und oberseitig eine Aufnahmenut (27) für die Türzarge (5) und/oder Glasscheibe (7) und innenseitig eine Ausnehmung (31) zur Randaufnahme des Bodenbelages (24) aufweist.

15. Raumzelle nach Anspruch 14,
**dadurch gekennzeichnet,**
**dass** ein am Bodenprofil (25) lösbar befestigbares, die Profiloberseite abdeckendes Türeingangsprofil (32) mit rutschhemmender Kontur (33) vorgesehen ist.

## Claims

1. Room cell for a room-in-room system having at least one floor element (2), wall elements (3), wall corner elements (4) and at least one ceiling element (8), wherein adjacent wall elements (3) or wall corner elements (4) are detachably interconnected according to the tongue-and-groove principle, and wherein a circumferential ceiling profile (9) composed of a plurality of interconnected ceiling profile elements (10) is arranged between the wall elements (3) and the wall corner elements (4) and the at least one ceiling element (8), which ceiling profile elements have a groove (12) which is open at the bottom and into which the upper ends of the wall elements (3) engage,
**characterised in that**
the wall elements (3) engage with upper-side tongue portions (13) into the groove (12) of the ceiling profile elements (10), and **in that** the groove (12) of the ceiling profile elements (10) has on both sides indentations (14, 15) for rubber profiles (16, 17) projecting into the groove (12) for holding a glass pane (7) or a door frame (5), wherein the respective ceiling profile element (10) and the at least one ceiling element (8) have complementary regions (18, 19) for form-fitting connection.

2. Room cell according to claim 1,
**characterised in that**
curved ceiling profile corner elements (11) are arranged between the ceiling profile elements (10).

3. Room cell according to claim 2,
**characterised in that**
the ceiling profile elements (10) and/or the ceiling profile corner elements (11) have on their outer side a lateral receiving groove (20) into which a lighting strip, in particular an LED strip, is inserted.

4. Room cell according to one or more of claims 1 to 3,
**characterised in that**
the wall elements (3) and the wall corner elements (4) are folded inwards at least in one step on their underside and rest in some regions on the at least one floor element (2) and overlap the at least one floor element (2) on the outside.

5. Room cell according to claim 4,
**characterised in that**
the wall elements (3) and the wall corner elements (4) are folded inwards in two steps on their underside, wherein the upper horizontal fold region (23) is designed as an edge receptacle for a floor covering (24).

6. Room cell according to one or more of claims 1 to 5,
**characterised in that**
the at least one floor element (2), the at least one ceiling element (8), the wall elements (3) and the wall corner elements (4) consist of sandwich elements having at least two cover layers and at least one central layer arranged between the cover layers in the form of a periodically recurring, double-curved shell structure.

7. Room cell according to one or more of claims 1 to 6,
**characterised in that**
sound insulation elements (35) are detachably fastened to the inner sides of the wall elements (3) via spacers.

8. Room cell according to claim 7,
**characterised in that**
the sound insulation elements (35) are arranged at a distance from the at least one floor element (2), forming a ventilation gap (36), wherein in the at least one ceiling element (8) air inlet openings (38) are provided which are in fluid connection with the cavities (37) between the sound insulation elements (35) and the wall elements (3).

9. Room cell according to claim 8,
**characterised in that**
at least one exhaust air opening (39) having at least one suction fan (40) in fluid connection with the interior of the room cell is provided in the centre of the at least one ceiling element (8).

10. Room cell according to claim 9,
**characterised in that**
the at least one exhaust air opening (39) in the at least one ceiling element (8) is covered by a suspended ceiling panel, in particular a lighting element (42).

11. Room cell according to one or more of claims 1 to 10,
**characterised in that**
an entrance opening is provided on at least one side.

12. Room cell according to claim 11,
**characterised in that**
a door frame (5) having a door (6) is provided in the entrance opening.

13. Room cell according to claim 11 or 12,
**characterised in that**
a glass pane (7) is provided adjacent to at least one wall element (3) and/or at least one wall corner element (4) and/or the door frame (5).

14. Room cell according to claim 11, 12 or 13,
**characterised in that**
in the region of the door frame (5) and optionally the glass pane (7), a floor profile (25) is fastened to the at least one floor element (2), which floor profile overlaps the outside of the floor element (2) and has on the upper side a receiving groove (27) for the door frame (5) and/or glass pane (7) and on the inside a recess (31) for receiving the edge of the floor covering (24).

15. Room cell according to claim 14,
**characterised in that**
a door entrance profile (32) having a slip-resistant contour (33) is provided, which door entrance profile can be detachably fastened to the floor profile (25) and covers the upper side of the profile.

## Revendications

1. Cellule formant local destinée à un système de construction de local au sein d'un local, avec au moins un élément de sol (2), des éléments de mur (3), des éléments d'angle de mur (4) et au moins un élément de plafond (8), dans laquelle des éléments de mur (3) ou des éléments d'angle de mur (4) adjacents sont reliés amovibles les uns aux autres selon le principe de la rainure et de la languette et dans laquelle un profilé de plafond (9) circonférentiel, constitué de plusieurs éléments de profilé de plafond (10) qui sont reliés les uns aux autres et présentent une rainure (12) ouverte vers le bas au sein de laquelle viennent en prise les extrémités supérieures des éléments de mur (3), est agencé entre les éléments de mur (3) et les éléments d'angle de mur (4) et le au moins un élément de plafond (8),
**caractérisée en ce que**,
les éléments de mur (3) viennent en prise, avec leurs sections de languette (13) situées du côté supérieur, dans la rainure (12) des éléments de profilé de plafond (10) et **en ce que** la rainure (12) des éléments de profilé de plafond (10) présente sur ses deux côtés des indentations (14, 15) destinées à des profilés en caoutchouc (16, 17) faisant saillie dans la rainure (12) afin de maintenir une vitre (7) ou un cadre de porte (5), dans laquelle l'élément de profilé de plafond (10) respectif et le au moins un élément de plafond (8) présentent des régions (18, 19) complémentaires les unes des autres en vue d'une liaison par complémentarité de forme.

2. Cellule formant local selon la revendication 1,
**caractérisée en ce que**,
des éléments d'angle de profilé de plafond (11) en forme d'arc sont agencés entre les éléments de profilé de plafond (10).

3. Cellule formant local selon la revendication 2,
**caractérisée en ce que**,
les éléments de profilé de plafond (10) et/ou les éléments d'angle de profilé de plafond (11) présentent sur leur côté extérieur une rainure de réception (20) latérale au sein de laquelle est insérée une bande d'éclairage, en particulier une bande de DEL.

4. Cellule formant local selon l'une quelconque ou plusieurs des revendications 1 à 3,
**caractérisée en ce que**,
les éléments de mur (3) et les éléments d'angle de mur (4) sont pliés vers l'intérieur au niveau de leur face inférieure de manière à former au moins un niveau et reposent localement sur le au moins un élément de sol (2) et chevauchent du côté extérieur le au moins un élément de sol (2).

5. Cellule formant local selon la revendication 4,
**caractérisée en ce que**,
les éléments de mur (3) et les éléments d'angle de mur (4) sont pliés vers l'intérieur au niveau de leur face inférieure de manière à former deux niveaux, dans laquelle la région de pliage horizontale supérieure (23) est réalisée sous la forme d'un logement de bord destiné à un revêtement de sol (24).

6. Cellule formant local selon l'une quelconque ou plusieurs des revendications 1 à 5,
**caractérisée en ce que**,
le au moins un élément de sol (2), le au moins un élément de plafond (8), les éléments de mur (3) et les éléments d'angle de mur (4) sont constitués d'éléments formant sandwich avec au moins deux couches superficielles et au moins une couche intermédiaire agencée entre les couches superficielles sous la forme d'une structure de coque à double courbure périodiquement récurrente.

7. Cellule formant local selon l'une quelconque ou plusieurs des revendications 1 à 6,
**caractérisée en ce que**,
des éléments d'isolation acoustique (35) sont fixés amovibles au niveau des côtés intérieurs des éléments de mur (3) par l'intermédiaire d'entretoises.

8. Cellule formant local selon la revendication 7,
**caractérisée en ce que**,
les éléments d'isolation acoustique (35) sont agencés à distance du au moins un élément de sol (2) avec formation d'un interstice d'aération (36), dans laquelle des ouvertures d'aération (38) en liaison fluidique avec les cavités (37) situées entre les éléments d'insonorisation (35) et les éléments de mur (3) sont fournies dans au moins un élément de plafond (8).

9. Cellule formant local selon la revendication 8,
**caractérisée en ce que**,
au moins une ouverture d'évacuation d'air (39) munie d'au moins un ventilateur d'aspiration (40) en liaison fluidique avec l'intérieur de la cellule formant local est fournie au centre du au moins un élément de plafond (8).

10. Cellule formant local selon la revendication 9,
**caractérisée en ce que**,
la au moins une ouverture d'évacuation d'air (39) située dans le au moins un élément de plafond (8) est recouverte par un panneau de plafond suspendu, en particulier par un élément d'éclairage (42).

11. Cellule formant local selon l'une quelconque ou plusieurs des revendications 1 à 10,
**caractérisée en ce que**,
une ouverture d'entrée est fournie sur au moins un côté.

12. Cellule formant local selon la revendication 11,
**caractérisée en ce que**,
un cadre de porte (5) avec porte (6) est fourni dans l'ouverture d'entrée.

13. Cellule formant local selon la revendication 11 ou 12,
**caractérisée en ce que**,
une vitre (7) est fournie de manière adjacente à au moins un élément de mur (3) et/ou au moins un élément d'angle de mur (4) et/ou le cadre de porte (5).

14. Cellule formant local selon la revendication 11, 12 ou 13,
**caractérisée en ce que**,
un profilé de sol (25), chevauchant le côté extérieur de l'élément de sol (2) et présentant du côté supérieur une rainure de réception (27) destinée au cadre de porte (5) et/ou à la vitre (7) et présentant du côté intérieur un évidement (31) permettant de recevoir le bord du revêtement de sol (24), est fixé à au moins un élément de sol (2) dans la région du cadre de porte (5) et éventuellement de la vitre (7).

15. Cellule formant local selon la revendication 14,
**caractérisée en ce que**,
un profilé d'entrée de porte (32) est fourni, qui peut être fixé de manière amovible au profilé de sol (25) et recouvre le côté supérieur de profilé et présente un contour antidérapant (33).
